# FASCICULE DE BREVET EUROPEEN

(11) **EP 2 935 738 B1**
(45) Date de publication et mention de la délivrance du brevet: **12.06.2019**
(21) Numéro de dépôt: 13821808.6
(22) Date de dépôt: 18.12.2013
(51) Int. Cl.: E05B 77/38, E05B 85/02, E05B 85/24

(54) **SERRURE DE VEHICULE AUTOMOBILE**
KRAFTFAHRZEUGSCHLOSS
MOTOR VEHICLE LOCK

(30) Priorité: 20.12.2012 FR 1203540
(43) Date de publication de la demande: 28.10.2015
(73) Titulaire: U-Shin France, 94000 Créteil (FR)
(72) Inventeur: GODARD, Jerry, F-94046 Creteil Cedex (FR)
(74) Mandataire: Verriest, Philippe
(86) Numéro de dépôt international: PCT/EP2013/077156
(87) Numéro de publication internationale: WO 2014/096044

(56) Documents cités:
- EP-A1- 1 039 079
- EP-A2- 1 653 026
- FR-A1- 2 324 837
- GB-A- 2 226 849
- US-A1- 2005 046 199

## Description

L'invention concerne une serrure de véhicule automobile et peut s'appliquer à une serrure d'ouvrant, tel qu'un hayon ou une porte latérale, ou de siège de véhicule automobile.

De manière connue, une telle serrure comporte une platine, en général métallique, par laquelle la serrure est appliquée contre le chant de l'ouvrant ou du siège et fixée à celui-ci et un boîtier, en général en matière plastique, renfermant l'ensemble du mécanisme de la serrure.

La serrure comporte un pêne rotatif destiné à coopérer avec une gâche montée en saillie sur le bâti fixe. A cet effet, le pêne présente une encoche dans laquelle s'engage la gâche lors de la fermeture de l'ouvrant ou le positionnement du siège. La serrure renferme également un cliquet rotatif destiné à retenir le pêne dans la position de fermeture dans laquelle ce dernier retient la gâche.

Une telle serrure est décrite dans le document de brevet EP 1 039 079 dont le but est d'améliorer la tenue dans un même plan du pêne et du cliquet.

En outre, le document GB 2 226 849 décrit une serrure pour véhicule automobile selon l'art antérieur.

Une traverse est disposée du côté du plan moyen du pêne et du cliquet où ne se trouve pas la platine et, au moyen de collets et de vis, elle entraîne l'application de la platine contre le chant du battant mobile, cette traverse formant alors un obstacle s'opposant à un décalage du plan moyen du pêne par rapport au plan moyen du cliquet.

Par ailleurs, dans une telle serrure, il est en général disposé un tampon ou cale-gâche en matière souple, afin d'absorber toutes les fréquences en vibration lors du déplacement du véhicule. Ce tampon est disposé dans un logement du boîtier, est fixé sur la traverse et, la serrure de l'ouvrant ou du siège étant en position fermée, la gâche est pressée contre ce cale-gâche, bloquée par le pêne, avec déformation en compression du cale-gâche.

Par ailleurs, il existe en général sur le boîtier une ou des nervures moulées sur le boîtier et dirigées sensiblement perpendiculairement au plan moyen du pêne. En cas de vibrations lors du déplacement du véhicule, le pêne vient en contact avec cette ou ces nervure(s) et est ainsi maintenu en place dans son plan moyen.

Une épaisseur connue du cale-gâche, dans le sens de sa compression parallèle au plan moyen du pêne et correspondante à la distance entre sa fixation sur la traverse et le contact de la gâche en position fermée, est de l'ordre de 9,5 mm. Cependant, il s'avère qu'une telle épaisseur entraîne la nécessité d'un trop fort effort de pression lors de la fermeture de l'ouvrant ou du siège.

Il peut donc être envisagé de réduire cette épaisseur, afin de diminuer cet effort de fermeture. Cependant, la gâche étant pressée dans l'encoche du pêne entre le cale-gâche et le pêne, la pression résultante sur le pêne est alors également diminuée, et ce dernier, moins tenu, a tendance à se déplacer perpendiculairement à son plan moyen et en particulier à venir cogner contre les nervures décrites plus haut, lorsque le véhicule roule.

L'invention résout ces problèmes en proposant une solution assurant tout autant l'obtention d'un effort de pression de fermeture raisonnable que la suppression du bruit occasionné suite au contact du pêne avec ces nervures, suite aux vibrations provoquées lors du déplacement du véhicule.

Pour ce faire, l'invention propose une serrure de véhicule automobile comportant une platine et un boîtier renfermant l'ensemble du mécanisme de la serrure comprenant un pêne rotatif destiné à coopérer avec une gâche montée en saillie sur un bâti fixe, un cliquet rotatif destiné à retenir la gâche en position de fermeture et un cale-gâche en matériau souple disposé dans un logement du boîtier, ladite gâche étant pressée entre ce cale-gâche et le pêne en position fermée de la serrure, ledit boîtier contenant également au moins une nervure dirigée sensiblement perpendiculairement au plan moyen du pêne, caractérisée en ce que ledit cale-gâche comporte au moins une extension logée à proximité de ladite nervure et d'épaisseur débordant de la hauteur de la nervure en direction du pêne, de telle sorte qu'un déplacement du pêne perpendiculaire à son plan moyen entraîne une compression de cette extension, sans contact avec ladite nervure.

Grâce à l'invention, les problèmes sont résolus sans ajout de pièces supplémentaires et le nombre de composant est conservé.

Selon un mode de réalisation préféré de l'invention, ledit cale-gâche est fixé sur une traverse disposée du côté du plan moyen du pêne et du cliquet où ne se trouve pas la platine et formant obstacle à un décalage du plan moyen du pêne par rapport au plan moyen du cliquet.

Avantageusement, ladite extension peut être disposée à proximité d'un tronçon d'extrémité formé d'un tronçon de nervure perpendiculaire à ladite nervure et de forme rectangulaire.

Ladite extension peut également être disposée à proximité d'un tronçon d'extrémité formé d'un tronçon de nervure perpendiculaire à ladite nervure et de forme triangulaire ou inclinée par rapport à ladite nervure et de forme triangulaire.

De préférence, l'épaisseur de l'extension déborde d'environ de 0,4 mm de la hauteur de la nervure.

Le cale-gâche peut comporter deux extensions symétriques par rapport à son plan central.

Avantageusement, ledit cale-gâche est en caoutchouc à base de nitrile.

L'invention est décrite ci-après plus en détails à l'aide de figures ne représentant que des modes de réalisation préférés de l'invention.
La figure 1 est une vue de dessous d'une serrure conforme à l'invention, sans sa platine, en position fermée.
La figure 2 est une vue partielle en perspective de la figure 1.
La figure 3 est une vue en perspective d'un cale-gâche conforme à l'invention.
La figure 4 est une vue en perspective d'un boîtier d'une serrure conforme à l'invention.
La figure 5 est une vue en perspective d'un boîtier d'une serrure conforme à l'invention, équipé de son cale-gâche.
La figure 6 est une vue de détail de la figure 4.
La figure 7 est une vue partielle en coupe verticale de la figure 1.

Dans la description qui suit, dans un but de simplification, les directions telles que « vers le haut » ou « vers le bas » sont à considérer uniquement selon l'orientation des figures, la serrure pouvant être disposée différemment sur le véhicule automobile.

Comme représenté sur la figure 1, une serrure de véhicule automobile destinée à un ouvrant ou un siège comporte une platine non représentée et un boîtier 1 renfermant l'ensemble du mécanisme de la serrure comprenant un pêne rotatif 2 destiné à coopérer avec une gâche 3 montée en saillie sur un bâti fixe, un cliquet rotatif 4 destiné à retenir la gâche 3 en position de fermeture et un cale-gâche 5 en matériau souple disposé dans un logement du boîtier, la gâche 3 étant pressée entre ce cale-gâche 5 et le pêne 2 en position fermée de la serrure.

Dans cette position fermée, la gâche 3 est plus précisément pressée dans l'encoche du pêne 2 entre le cale-gâche 5 et le pêne 2, le cale-gâche se déformant par compression.

De préférence, ledit cale-gâche est en caoutchouc à base de nitrile, de préférence d'une dureté supérieure à 50 Shore A, de préférence de l'ordre de 70 Shore A.

La serrure comporte également une traverse 6 disposée du côté du plan moyen du pêne et du cliquet où ne se trouve pas la platine et formant obstacle à un décalage du plan moyen du pêne par rapport au plan moyen du cliquet, telle que décrite dans le document de brevet EP 1 039 079, et le cale-gâche 5 est fixé sur cette traverse 6 comme représenté sur les figure 2 et 3. Le cale-gâche comporte un orifice 5A dans lequel est introduite une branche 6A de la traverse 6.

Cette fixation 5A, 6A constitue la fixation du cale-gâche qui peut éventuellement être réalisée de façon différente selon la conformation de la serrure et la présente d'une traverse ou non.

Par ailleurs, et comme visible sur la figure 4, le boîtier 1 comportant une nervure 1A dirigée sensiblement perpendiculairement au plan moyen du pêne 2. Selon l'art antérieur, cette nervure est destinée à maintenir le pêne 2 en position dans le boîtier. Plusieurs nervures de ce type peuvent être prévues.

Selon l'invention, une telle nervure connue est diminuée en hauteur et le cale-gâche 5 comporte une extension 5B logée à proximité de la nervure 1A et d'épaisseur supérieure à la hauteur de cette rainure, de telle sorte qu'un déplacement du pêne 2 perpendiculairement à son plan moyen entraîne une compression de cette extension 5B, sans contact avec la nervure 1A, comme visible sur la figure 5. De préférence, l'épaisseur de l'extension 5A est supérieure de 0,4 mm de la hauteur de la nervure 1A. De façon plus générale, l'épaisseur de l'extension 5B déborde de la hauteur de la nervure 1A en direction du pêne 2, d'environ 0,4 mm.

Comme également visible sur la figure 1, la nervure 1A est raccourcie d'environ 0,6 mm et comporte un tronçon 1B d'extrémité formé de façon inclinée tout autant à son bord en formant un tronçon de nervure triangulaire que relativement à son positionnement relatif avec la nervure 1A. L'extension 5B comporte donc un bord externe 5C également incliné correspondant à ce tronçon d'extrémité 1B.

Cependant, ce tronçon d'extrémité 1B de la nervure 1A peut être également formé de façon inclinée à son bord en formant un tronçon de nervure triangulaire et non pas relativement à son positionnement relatif avec la nervure 1A, comme visible sur les figures 4, 5 et 6 où son plan est perpendiculaire à celui de la nervure 1A. L'extension 5B comporte alors un bord externe 5C droit correspondant à ce tronçon d'extrémité 1B.

Enfin, ce tronçon d'extrémité 1B de la nervure 1A peut ne pas être inclinée ni à son bord et ni relativement à son positionnement relatif avec la nervure 1A, et être un tronçon de nervure perpendiculaire à la nervure 1A et de forme rectangulaire. L'extension 5B comporte alors également un bord externe 5C droit correspondant à ce tronçon d'extrémité 1B.

Eventuellement, une fine nervure 1C peut subsister au-dessus de l'extension 5A du cale-gâche 5, comme visible sur les figures 6 et 7, l'épaisseur de l'extension 5B étant modifiée en conséquence.

L'épaisseur e du cale-gâche 5, dans le sens de sa compression parallèle au plan moyen du pêne 2 et correspondante à la distance entre sa fixation sur la traverse 6 et le contact de la gâche 3 en position fermée est de préférence de l'ordre de 8,7 mm.

Le cale-gâche 5 peut comporter plusieurs extensions telles que l'extension 5B précédemment décrite, selon l'agencement de nervures 1A disposées sur le boîtier. En particulier, il peut présenter deux extensions symétriques par rapport à son plan central P.

## Revendications

1. Serrure de véhicule automobile comportant une platine et un boîtier (1) renfermant l'ensemble du mécanisme de la serrure comprenant un pêne rotatif (2) destiné à coopérer avec une gâche (3) montée en saillie sur un bâti fixe, un cliquet (4) rotatif destiné à retenir la gâche (3) en position de fermeture et un cale-gâche (5) en matériau souple disposé dans un logement du boîtier (1), ladite gâche (3) étant pressée entre ce cale-gâche (5) et le pêne (2) en position fermée de la serrure, ledit boîtier (1) contenant également au moins une nervure (1A) dirigée sensiblement perpendiculairement au plan moyen du pêne (2), **caractérisée en ce que** ledit cale-gâche (5) comporte au moins une extension (5B) logée à proximité de ladite nervure (1A) et d'épaisseur débordant de la hauteur de la nervure (1A) en direction du pêne (2), de telle sorte qu'un déplacement du pêne (2) perpendiculaire à son plan moyen entraîne une compression de cette extension (5B), sans contact avec ladite nervure (1A).

2. Serrure selon la revendication 1, **caractérisée** en ce ledit cale-gâche (5) est fixé sur une traverse (6) disposée du côté du plan moyen du pêne (2) et du cliquet (4) où ne se trouve pas la platine et formant obstacle à un décalage du plan moyen du pêne (2) par rapport au plan moyen du cliquet (4).

3. Serrure selon la revendication 1 ou 2, **caractérisée en ce que** ladite extension (5B) est disposée à proximité d'un tronçon (1B) d'extrémité formé d'un tronçon de nervure perpendiculaire à ladite nervure (1A) et de forme rectangulaire.

4. Serrure selon la revendication 1 ou 2, **caractérisée en ce que** ladite extension (5B) est disposée à proximité d'un tronçon (1B) d'extrémité formé d'un tronçon de nervure perpendiculaire à ladite nervure (1A) et de forme triangulaire.

5. Serrure selon la revendication 1 ou 2, **caractérisée en ce que** ladite extension (5B) est disposée à proximité d'un tronçon (1B) d'extrémité formé d'un tronçon de nervure inclinée par rapport à ladite nervure (1A) et de forme triangulaire.

6. Serrure selon l'une des revendications précédentes, **caractérisée en ce que** l'épaisseur de l'extension (5B) déborde d'environ de 0,4 mm de la hauteur de la nervure (1A).

7. Serrure selon l'une des revendications précédentes, **caractérisée en ce que** ledit cale-gâche (5) comporte deux extensions (5B) symétriques par rapport à son plan central (P).

8. Serrure selon l'une des revendications précédentes, **caractérisée en ce que** ledit cale-gâche (5) est en caoutchouc à base de nitrile.

## Patentansprüche

1. Kraftfahrzeugschloss, das eine Platte und ein Gehäuse (1) umfasst, das den gesamten Mechanismus des Schlosses einschließt, das einen drehenden Schlossriegel (2) umfasst, der dazu bestimmt ist, mit einem Schließblech (3), das vorragend auf einem stationären Rahmen montiert ist, zusammenzuwirken, eine drehende Klinke (4), die dazu bestimmt ist, das Schließblech (3) in Schließposition zurückzuhalten, und eine Schließblechbeilage (5) aus biegsamem Material, die in einer Aufnahme des Gehäuses (1) angeordnet ist, wobei das Schließblech (3) gegen diese Schließblechbeilage (5) und den Schlossriegel (2) in geschlossener Position des Schlosses gedrückt ist, wobei das Gehäuse (1) auch mindestens eine Rippe (1A) aufweist, die im Wesentlichen senkrecht zu der Mittenebene des Schlossriegels (2) ausgerichtet ist, **dadurch gekennzeichnet, dass** die Schließblechbeilage (5) mindestens eine Erweiterung (5B) umfasst, die in der Nähe der Rippe (1A) untergebracht ist und eine Stärke aufweist, die über die Höhe der Rippe (1A) in Richtung des Schlossriegels (2) übersteht, so dass eine Verlagerung des Schlossriegels (2) senkrecht zu seiner Mittenebene eine Kompression dieser Erweiterung (5B) ohne Berührung mit der Rippe (1A) nach sich zieht.

2. Schloss nach Anspruch 1, **dadurch gekennzeichnet, dass** die Schließblechbeilage (5) auf einem Querträger (6) befestigt ist, der auf der Seite der Mittenebene des Schlossriegels (2) und der Klinke (4) angeordnet ist, wo sich die Platte nicht befindet, und ein Hindernis für ein Versetzen der Mittenebene des Schlossriegels (2) bezüglich der Mittenebene der Klinke (4) bildet.

3. Schloss nach Anspruch 1 oder 2, **dadurch gekennzeichnet, dass** die Erweiterung (5B) in der Nähe eines Endabschnitts (1B) angeordnet ist, der aus einem Rippenabschnitt senkrecht zu der Rippe (1A) und mit rechteckiger Form gebildet ist.

4. Schloss nach Anspruch 1 oder 2, **dadurch gekennzeichnet, dass** die Erweiterung (5B) in der Nähe eines Endabschnitts (1B) angeordnet ist, der aus einem Rippenabschnitt senkrecht zu der Rippe (1A) und mit rechteckiger Form gebildet ist.

5. Schloss nach Anspruch 1 oder 2, **dadurch gekennzeichnet, dass** die Erweiterung (5B) in der Nähe eines Endabschnitts (1B) angeordnet ist, der aus einem Rippenabschnitt gebildet ist, der in Bezug zu der Rippe (1A) geneigt und mit dreieckiger Form ist.

6. Schloss nach einem der vorstehenden Ansprüche, **dadurch gekennzeichnet, dass** die Stärke der Erweiterung (5B) um etwa 0,4 mm über die Höhe der Rippe (1A) übersteht.

7. Schloss nach einem der vorstehenden Ansprüche, **dadurch gekennzeichnet, dass** die Schließblechbeilage (5) zwei Erweiterungen (5B), die bezüglich ihrer Mittenebene (P) symmetrisch sind, umfasst.

8. Schloss nach einem der vorstehenden Ansprüche, **dadurch gekennzeichnet, dass** die Schließblechbeilage (5) aus Kautschuk auf Nitrilbasis besteht.

## Claims

1. A motor vehicle latch including a plate and a case (1) enclosing the entire mechanism of the latch comprising a rotary bolt (2) intended to cooperate with a striker (3) mounted in a protruding manner on a fixed frame, a rotary pawl (4) intended to retain the striker (3) in the closed position and a striker-shim (5) made of a flexible material disposed in a housing of the case (1), said striker (3) being pressed between this striker-shim (5) and the bolt (2) in the closed position of the latch, said case (1) also containing at least one rib (1A) directed substantially perpendicularly to the midplane of the bolt (2), **characterized in that** said striker-shim (5) includes at least one extension (5B) housed proximate to said rib (1A) and having a thickness exceeding the height of the rib (1A) in the direction of the bolt (2), such that a displacement of the bolt (2) perpendicular to its midplane causes compression of this extension (5B), without contact with said rib (1A).

2. The latch according to claim 1, **characterized in that** said striker-shim (5) is fastened on a crossbar (6) disposed on the side of the midplane of the bolt (2) and the pawl (4) where the plate is not located and forming an obstacle to a shift of the midplane of the bolt (2) relative to the midplane of the pawl (4).

3. The latch according to claim 1 or 2, **characterized in that** said extension (5B) is disposed proximate to an end segment (1B) formed by a rib segment perpendicular to said rib (1A) and having a rectangular shape.

4. The latch according to claim 1 or 2, **characterized in that** said extension (5B) is disposed proximate to an end segment (1B) formed by a rib segment perpendicular to said rib (1A) and having a triangular shape.

5. The latch according to claim 1 or 2, **characterized in that** said extension (5B) is disposed proximate to an end segment (1B) formed by a rib segment inclined with respect to said rib (1A) and having a triangular shape.

6. The latch according to any of the preceding claims, **characterized in that** the thickness of the extension (5B) exceeds by about 0.4 mm the height of the rib (1A).

7. The latch according to any of the preceding claims, **characterized in that** said striker-shim (5) includes two extensions (5B) symmetrical relative to its central plane (P).

8. The latch according to any of the preceding claims, **characterized in that** said striker-shim (5) is made of a nitrile-based rubber.
